# EUROPÄISCHE PATENTSCHRIFT

(11) **EP 0 263 241 B1**
(45) Veröffentlichungstag und Bekanntmachung des Hinweises auf die Patenterteilung: **11.09.1991**
(21) Anmeldenummer: 87109521.2
(22) Anmeldetag: 02.07.1987
(51) Int. Cl.: H01P 1/39, H01P 1/30

(54) **Verzweigungszirkulator für grosse Hochfrequenzleistungen**
High-power high frequency junction circulator
Circulateur à jonction pour de fortes puissances H.F.

(30) Priorität: 04.10.1986 DE 3633909
(43) Veröffentlichungstag der Anmeldung: 13.04.1988
(73) Patentinhaber: ANT Nachrichtentechnik GmbH, D-71522 Backnang (DE)
(72) Erfinder: Mörz, Günter, Dr.-Ing., D-7140 Ludwigsburg (DE); Weiser, Wolfgang, Dipl.-Phys., D-7152 Aspach 1 (DE); Lenz, Sigmund, Dipl.-Ing., D-7152 Aspach (DE); Pivit, Erich, Dr.-Ing., D-7151 Allmersbach im Tal (DE)

(56) Entgegenhaltungen:
- GB-A- 836 440
- US-A- 3 246 262
- US-A- 3 340 483
- US-A- 3 535 579
- US-A- 4 580 113

## Beschreibung

Die vorliegende Erfindung betrifft einen Verzweigungszirkulator für große Hochfrequenzleistungen mit einem gekühlten Ferrit, der in der Wellenleiterverzweigungszone angeordnet und dort einem statischen Magnetfeld ausgesetzt ist.

Ein derartiger Hochleistungszirkulator ist aus den Druckschriften IEEE Transactions on Microwave Theory and Techniques, Vol. MTT-26, No. 5, May 1978, S. 364-369 und IEEE Transactions on Magnetics, Vol. MAG-17, No. 6, Nov. 1981, S. 2957-2960, bekannt. Bei den heir beschriebenen Zirkulatoren besteht die Ferritstruktur aus mehreren durch Luftspalte voneinander getrennten, senkrecht zum statischen Magnetfeld angeordneten Ferritscheiben, welche auf von einer Kühlflüssigkeit durchströmten Metallträgern angebracht sind.

Der Erfindung liegt die Aufgabe zugrunde, einen Zirkulator der eingangs genannten Art anzugeben, der für einen Betrieb mit sehr großer Hochfrequenzleistung geeignet ist.

Diese Aufgabe wird durch die Merkmale des Anspruchs 1 gelöst.

Zweckmäßige Ausführungen der Erfindung gehen aus den Unteransprüchen hervor.

Durch die Zerteilung des Ferrits in eine Vielzahl kleiner Partikel entsteht eine große Kühlfläche, die es ermöglicht, große Wärmemengen abzuleiten. Deshalb kann der Zirkulator mit einer sehr hohen Leistung betrieben werden, ohne daß das Ferritmaterial durch thermische Spannungen zerstört wird.

An Hand eines in der Zeichnung dargestellten Ausführungsbeispiels wird nachfolgend die Erfindung näher erläutert.

Die Figur zeigt einen Ausschnitt aus der Verzweigungszone eines Hohlleiterzirkulators. Diese Verzweigungszone ist von einem statischen Magnetfeld durchsetzt, welches von einem auf den einander gegenüberliegenden Hohlleiterwänden 1 und 2 angeordneten Magnetsystem erzeugt wird. Das Magnetsystem des hier dargestellten Ausführungsbeispiels besteht aus zwei ober-und unterhalb der Hohlleiterverzweigung angeordneten Polschuhen 3 und 4, einem Permanentmagneten 5 und einem den magnetischen Rückschluß außerhalb der Zirkulatorverzweigungszone bildenden Joch 6, welches einerseits auf dem Polschuh 3 und andererseits auf dem Permanentmagneten 5 aufliegt.

In die Hohlleiterverzweigungszone ist ein an den Innenseiten der Hohlleiterwände abgedichteter dielektrischer Behälter 7 eingesetzt, der mit einer Suspension 8 aus Ferritpartikeln un Kühlflüssigkeit gefüllt ist. Die in der Kühlflüssigkeit aufgeschwemmten Ferritpartikel bilden insgesamt eine äußerst große Kühlfläche, welche die Ableitung der im Ferritmaterial entstehenden Wärme begünstigt.

Für die Wärmeableitung sorgt die die Ferritpartikel umgebende Kühlflüssigkeit. Die Suspension 8 aus Ferritpartikeln und Kühlflüssigkeit strömt durch einen Einflußkanal 9 in dem Polschuh 4 und mehrere Löcher 10 in der Hohlleiterwand 2 in den dielektrischen Behälter 7 ein und wird durch Löcher 11 in der gegenüberliegenden Hohlleiterwand 1 und einen Ausflußkanal im Polschuh 3 wieder abgeführt. So kann die Suspension 8 durch die Hohlleiterverzweigungszone zirkulieren und ihre aufgenommene Wärme z.B. in einem außerhalb des Zirkulators befindlichen Kühlsystem abgeben. Auf diese Weise können bei einem mit sehr hoher Leistung betriebenen Zirkulator große Wärmemengen aus dem in der Verzweigungszone vorhandenen Ferritmaterial abgehührt werden.

Die Durchtrittslöcher 10 und 11 in den Hohlleiterwänden 1 und 2 sind so dimensioniert, daß sie für das Hochfrequenzfeld im Zirkulator undurchlässig sind.

Dadurch, daß die in der Kühlflüssigkeit aufgeschwemmten Ferritpartikel nicht nur das Hohlleiterinnere ausfüllen, sondern durch die Hohlleiterwände 1, 2 hindurch bis zu den Polschuhen 3,4 des Magnetsystems gelangen, verringert sich der magnetische Winderstand des Magnetkreises. Als Folge davon braucht auch nur einen kleinere Magnetfeldstärke aufgebracht zu werden, weshalb ein weniger aufwendiges Magnetsystem benötigt wird. Die Verringerung des magnetischen Widerstandes zwischen dem Magnetsystem und den Ferritpartikeln hat außerdem den Vorteil, dab die Magnetisierung der Ferritpartikel soweit erhöht werden kann, daß der Zirkulator oberhalb ener Frequenz von etwa 2 GHz ("above resonance") betrieben werden kann, Dann treten nämlich in den Ferritpartikeln kaum noch Spinwellenverluste auf, welche nichtlineare Effekte hervorrufen könnten.

## Patentansprüche

1. Verzweigungszirkulator für große Hochfrequenzleistungen mit einem gekühlten Ferrit, der in der Wellenleiterverzweigungszone angeordnet und dort einem statischen Magnetfeld ausgesetzt ist, dadurch gekennzeichnet, daß der Ferrit in viele kleine Partikel zerteilt ist, die in einer Kühlflüssigkeit aufgeschwemmt sind.

2. Verzweigungszirkulator nach Anspruch 1, dadurch gekennzeichnet, daß in der Verzweigungszone des Zirkulators ein dielektrischer Behälter (7) zur Aufnahme der mit Ferritpartikeln versetzten Kühflüssigkeit angeordnet ist.

3. Verzweigungszirkulator nach Anspruch 1 oder 2, dadurch gekennzeichnet, daß die mit Ferritpartikeln versetzte Kühlflüssigkeit durch die Verzweigungszone zirkuliert.

## Claims

1. A high power, high frequency junction circulator including a cooled ferrite disposed in the waveguide junction zone where it is subjected to a static magnetic field, characterised in that the ferrite is divided into a plurality of small particles which are suspended in a liquid coolant.

2. A junction circulator according to claim 1, characterised in that a dielectric container (7) is disposed in the junction zone of the circulator to receive the coolant provided with the ferrite particles.

3. A junction circulator according to claim 1 or 2, characterised in that the coolant provided with ferrite particles circulates through the junction zone.

## Revendications

1. Circulateur de ramification pour de fortes puissances en haute fréquence, comportant un ferrite refroidi qui est agencé dans la zone de ramification du guide d'ondes et y est exposé à un champ magnétique statique, caractérisé par le fait que le ferrite est divisé en de nombreuses petites particules qui sont en suspension dans un liquide de refroidissement.

2. Circulateur de ramification selon revendication 1, caractérisé par le fait qu'un récipient diélectrique (7) pour recevoir le liquide de refroidissement mélangé aux particules de ferrite est agencé dans la zone de ramification du circulateur.

3. Circulateur de ramification selon la revendication 1 ou 2, caractérisé par le fait que le liquide de refroidissement mélangé aux particules de ferrite circule en passant par la zone de ramification.
